# DEMANDE DE BREVET EUROPEEN

(11) **EP 0 427 615 A1**
(43) Date de publication de la demande: **15.05.1991**
(21) Numéro de dépôt: 90403140.8
(22) Date de dépôt: 06.11.1990
(51) Int. Cl.: H01R 9/07, H01R 23/66, B60R 16/02

(54) **Organe de contact électrique mâle et boîtier de connexions électriques correspondant**

(30) Priorité: 10.11.1989 FR 8914779
(71) Demandeur: LABINAL, F-78190 Montigny-le-Bretonneux (FR)
(72) Inventeur: Ittah, Jean, F-92390 Villeneuve La Garenne (FR)
(74) Mandataire: Faber, Jean-Paul

(57) **Abrégé**

Organe de contact électrique mâle et boîtier de connexions électriques correspondant caractérisé en ce que ledit organe comprend un bloc de matière isolante (25) présentant un talon (29) solidaire d'au moins une saillie (22), ledit talon (29) comportant un passage pour un conducteur plié pour épouser la saillie et fixé à celle-ci, tandis que le boîtier (1a) est conformé pour présenter un logement (6) destiné à recevoir le talon (29), et comporte des moyens (7) pour caler ledit talon (29) dans le logement et, au moins, une lumière (19) destinée à être traversée par la saillie (22).

## Description

La présente invention vise un organe de contact électrique mâle.

Les contacts électriques mâles sont généralement constitués d'un élément tel qu'un barreau ou une languette dont une extrémité comporte des moyens pour la fixation d'un conducteur électrique, tandis que l'autre extrémité s'insère dans un organe femelle en forme de pince.

De tels éléments sont très connus et trouvent de nombreuses applications, dans l'automobile, l'aviation, l'électroménager, etc..

Généralement les organes mâles sont logés dans des cavités d'un boîtier de connexion, les organes femelles étant disposés dans des logements d'un boîtier complémentaire du boitîer de connexion.

Lorsque le nombre de connexions à réaliser est important, les boîtiers deviennent obligatoirement assez volumineux. De plus, pour chaque organe mâle, on fixe un conducteur ce qui constitue un travail relativement long.

La présente invention a notamment pour but de remédier à ces inconvénients.

L'organe de contact électrique mâle et son boîtier de connexions électriques correspondant sont caractérisés en ce que ledit organe comprend un bloc de matière isolante présentant un talon solidaire d'au moins une saillie, ledit talon comportant au moins un passage pour un conducteur plié pour épouser la saillie et fixé contre celle-ci, tandis que le boîtier étant conformé pour présenter un logement destiné à recevoir le talon, et comporte des moyens pour caler ledit talon dans le logement et au moins une lumière destinée à être traversée par la saillie.

Grâce à une telle disposition, on réalise un organe de contact électrique mâle d'une structure simple et qui peut recevoir aisément le conducteur sans qu'il soit nécessaire de le souder ou de le sertir.

Suivant un mode de réalisation particulier, le bloc de matière isolante comporte une série de saillies s'érigeant à partir d'une face du talon celui-ci étant pourvu d'une série de fentes s'ouvrant, d'une part, sur la face solidaires des saillies du voisinage d'une face de cell-ci, et d'autre part, sur la face opposée à celle pourvue desdites saillies.

Suivant encore un mode de réalisation particulier, les lumières du boîtier ont une largeur correspondant à l'épaisseur des saillies pourvues du conducteur de manière que, lors de l'engagement des saillies dans les lumières, le conducteur soit pincé entre les bords desdites lumières et les saillies.

Le conducteur peut être collé sur la saillie.

La saillie peut comporter un organe de fixation du conducteur.

De préférence, la saillie a une forme allongée. Ainsi, on peut disposer côte à côte des conducteurs ce qui permet de réaliser un ensemble plus compact.

Suivant un mode de réalisation particulier, les moyens pour caler le talon dans le logement comprennent des ergots prévus sur la paroi latérale interne dudit logement et destinés à coopérer avec un bord dudit talon.

Suivant une caractéristique constructive, les moyens pour caler le bloc dans le logement comprennent un couvercle articulé sur un bord du boîtier et pourvu de moyens pour son verrouillage en position de fermeture sur celui-ci.

Afin que le conducteur ne puisse être arraché du boîtier, le couvercle et le corps comportent chacun un prolongement formant un conduit pour le passage des conducteurs et pourvus de rainures pour pincer ceux-ci.

Suivant une variante de réalisation, le bloc comporte une saillie allongée dont une face à son extrémité est solidaire du talon qui est prolongé à ses extrémités par deux joues qui forment du côté opposé au talon des épaulements pour délimiter le passage du conducteur, des tétons étant solidaires de la saillie du côté du talon et au voisinage de celui-ci et constituant des organes pour la fixation du conducteur.

Suivant un mode de réalisation particulier, le boîtier est prolongé par une jupe s'étendant autour de la saillie et muni de moyens pour la réception et la fixation d'un boîtier complémentaire garni d'au moins un organe femelle de contact électrique correspondant.

L'invention vise également l'application du dispositif, selon l'invention, à la réalisation de liaisons électriques entre un élément fixe et un élément articulé, par exemple, pour le passage de conducteurs depuis l'habitacle d'un véhicule à travers la portière de celui-ci. Dans cette application, il est prévu deux boîtiers reliés par une gaine souple dans laquelle sont logées des nappes de matière isolante dans lesquelles s'étendent des conducteurs méplats, chaque nappe étant dénudée à son extrémité libre, le bloc disposé dans le logement de chaque boîtier comportant une série de saillies et recevant ladite extrémité dénudée guidée dans les passages correspondants du talon.

Ainsi, les boîtiers complémentaires contenant les organes de contact femelle sont fixés dans l'habitacle et dans la portière et les boitiers de connexions sont fixés sur lesdits boîtiers complémentaires, ce qui simplifie le montage et évite d'avoir à passer des fils dans des gaines traversant le bord de la portière et le bord de la carrosserie ce qui constitue un travail long et onéreux.

Suivant encore une caractéristique, les nappes ont toutes la même longueur et des replis sont formés dans le logement pour rattraper les différences de distance entre les saillies. Ainsi, le travail du montage des organes mâles est simplifié.

L'invention va maintenant être décrite avec plus de détails en se référant à des modes de réalisation particuliers donnés à titre d'exemple seulement et représentés aux dessins annexés, dans lesquels :
Figure 1 montre en perspective un organe de connexion, selon l'invention.
Figure 2 est une vue en coupe à plus grande échelle.
Figure 3 est une vue en coupe suivant la ligne III-III de la figure 2.
Figure 4 est une vue en perspective du bloc.
Figure 5 est une vue en perspective du boîtier.
Figure 6 est une vue en coupe, à plus grande échelle d'un détail.
Figure 7 est une vue en coupe à plus grande échelle d'un autre détail.
Figure 8 est une vue en perspective d'un élément du bloc suivant une variante de réalisation.
Figure 9 est encore une vue en perspective d'un élément du bloc.
Figure 10 montre en perspective un boîtier suivant une variante de réalisation.
Figure 11 montre en coupe le boîtier de la figure 10 avec les éléments des figures 8 et 9.

Le dispositif représenté aux figures comprend deux boîtiers 1 et 1a reliés par une bande souple 2.

Le boitier 1a comprend un corps 3 en matière plastique moulé présentant à partir d'une paroi interne 4, d'un côté, une jupe 5 et du côté opposé un logement 6, fermé par un couvercle 7 articulé le long d'un bord par une partie amincie 8.

Le couvercle 7 comporte deux pattes 9 percées d'une ouverture 10 et destinées à coopérer chacune, moyennant une déformation élastique, avec des ergots 11 prévus sur le corps 3.

Les ergots 11 sont conformés pour présenter une partie en forme de rampe 11a terminée par un abrupt 11b, afin que lorsqu'on ferme le couvercle 7 les pattes 9 guidées par les rampes s'écartent pour assurer le verrouillage lorsque les ouvertures 10 coopèrent avec les abrupts 11b.

Le corps 3, du côté opposé à la charnière 8, présente un prolongement 13 pourvu sur sa face tournée du côté du couvercle de rainures 14, la partie correspondante du couvercle 7 présentant des rainures 15. Ainsi, il est ménagé, lorsque le couvercle est fermé, un passage avec des organes de retenue.

La paroi interne 4 présente trois lumières 17, 18 et 19 qui sont destinées à être traversées respectivement par des saillies 20, 21, 22 solidaires d'un bloc en matière isolante 25.

Le bloc 25 présente un talon 29 ayant une forme correspondant à celle du logement 6, ledit talon 29 comportant des fentes 26, 27 et 28, la fente 26 s'étendant depuis une face 30 du talon 29 jusqu'à l'autre face le long d'un bord de la saillie 20. La fente 27 débouche, d'une part, sur la face 30 et, d'autre part, sur la face opposée le long d'un bord de la saillie 21, tandis que la fente 28 s'étend depuis un bord de la saillie 22 jusqu'à la face 30 dudit bloc. Les fentes 26, 27 et 28 s'ouvrent en s'évasant sur la face 30.

Dans la gaine 2 sont logées trois nappes 31, 32, 33 qui comprennent chacune des conducteurs électriques méplats 35 noyés dans une épaisseur de matière isolante 36.

Les trois nappes 31, 32, 33 sont coupées à la même longueur et la nappe 31 est dénudée sur une face de manière à mettre à nu les conducteurs 35 dans une partie destinée à être montée sur la saillie 20, la partie dénudée étant tournée vers l'extérieur.

La nappe 32 est également dénudée sur une face destinée à être montée sur la saillie 21 et la nappe 33 est aussi dénudée sur une face destinée à être montée sur la saillie 22.

Comme on le voit à la figure 2, la nappe 31 forme un large repli 40 et la nappe 32 un petit repli 41, tandis que la nappe 33 a une longueur qui correspond exactement à celle nécessaire, ces replis correspondant au surplus de longueur des nappes 31 et 32 par rapport aux distances des saillies.

La face non dénudée des nappes est appliquée sur les saillies et il est prévu une petite extrémité 43 destinée à être appliquée contre la face du bloc 25 tournée en regard de la paroi 4. Ainsi, lorsque le bloc 25 est mis en place les nappes sont bloquées dans les lumières correspondantes 17, 18 et 19. La gaine 2 avec les nappes 31, 32 et 33 est pincée dans le passage formé entre le prolongement 13 du corps 3 et du couvercle 7, les rainures 14 et 15 évitant ainsi toute possibilité d'arrachement de la gaine avec les nappes.

On peut envisager, pour faciliter le montage des nappes 31, 32 et 33 sur les saillies correspondantes 20, 21 et 22, de coller la face desdites nappes en contact avec lesdites saillies.

Le boitier 1 ou 1a est complété par un boîtier 50 destiné à être fixé à une paroi et comportant une jupe 52 destinée à être montée sur la jupe 5 cette dernière étant pourvue d'ergots 53 destinés à coopérer avec des ouvertures 54 de la jupe 52, le boîtier 50 comportant des séries de canaux 55 dans lesquels sont calés des organes femelles de contact 56 comportant deux pattes élastiques 57 destinées à enserrer les saillies correspondantes 20, 21 et 22, afin de coopérer avec les conducteurs 35 des différentes nappes.

L'invention trouve une application particulièrement intéressante pour la réalisation de connexions électri ques pour portières de véhicules, le véhicule comportant intérieurement un boîtier 50, sur la portière, un second boitier 50 et ces deux boîtiers recevant les boitiers 1 et 1a.

La gaine 2 peut parfaitement avoir une couleur correspondant à l'habillage intérieur du véhicule ce qui peut être esthétique.

Aux figures 8 à 11, on a représenté une variante de réalisation de l'invention.

Dans cette réalisation, le bloc est formé de plusieurs éléments 60, chaque élément comprenant une saillie 61 dont les extrémités sont solidaires de deux joues 62 qui, sur une face 64 de ladite saillie forment des épaulements 63, tandis que sur l'autre face, ils sont reliés par un talon 67.

Du côté du talon 67 et au voisinage de celui-ci sont prévus deux tétons 68.

La figure 10 montre un boîtier 72 destiné à recevoir trois éléments 60. Ce boîtier 72 comprend un corps en matière plastique moule avec une paroi interne 73 délimitant, d'un côté une jupe 74 et, de l'autre côté un logement 75.

Sur l'un des bords du corps, du côté du logement est articulé un couvercle 77 destiné à fermer le logement et comportant deux pattes élastiques 78 pourvues chacune d'un ergot 79 destiné à coopérer avec des ergots 80 disposés dans des rainures 81 du corps, de manière qu'en position de fermeture du couvercle, les pattes 78 soient situées dans le plan des parois correspondantes et ne soient, par conséquent, pas en saillie.

Comme dans l'exemple des figures 1 à 7, le corps comprend un prolongement 83 avec des bourrelets 84, tandis que le couvercle 77 sur son bord libre présente des bourrelets correspondants 85 afin, lorsque le couvercle est fermé de pincer les nappes 31, 32 et 33 logées dans la gaine 2.

La paroi 73 du boîtier 72 comporte des lumières 86 destinées à être traversées chacune par une saillie 61, les extrémités correspondantes des joues 62 portant contre la face de la paroi 73 tournée vers le logement 75 qui est pourvu d'ergots 87 pour bloquer les éléments 60.

Comme on le voit aux figures 8 à 11, les différentes nappes 31, 32, 33 sont montées de la même façon que dans l'exemple précédent sur les saillies 61, toutefois les extrémités des nappes sont enfichées sur les tétons 68.

On peut, bien entendu, pour que les nappes adhèrent parfaitement aux saillies déposer une couche de colle sur celles-ci.

Le boîtier 72 est, bien entendu, destiné à coopérer avec un boîtier 50 (voir figure 2).

On a représenté aux figures des modes de réalisation dans lesquels chaque saillie reçoit une nappe avec plusieurs conducteurs destinés chacun à coopérer avec un organe femelle de contact 56. On peut parfaitement réaliser un connecteur mâle avec une seule saillie pourvue d'un seul conducteur et destiné à coopérer avec un seul organe femelle 56.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1°- Organe de contact électrique mâle et boîtier de connexions électriques correspondant caractérisé en ce que ledit organe comprend un bloc de matière isolante (25, 60) présentant un talon (29,67) solidaire d'au moins une saillie (20, 21, 22, 61), ledit talon (29,67) comportant au moins un passage pour un conducteur plié pour épouser la saillie et fixé contre celle-ci, tandis que le boîtier (1, 1a, 72) est conformé pour présenter un logement (6) destiné à recevoir le talon (29, 67), et comporte des moyens (7, 87) pour caler ledit talon (29,67) dans le logement (6, 75) et au moins une lumière (17, 18, 19, 86) destinée à être traversée par la saillie (20, 21, 22).

2°- Organe de contact électrique mâle et boîtier de connexions électriques, selon la revendication 1, caractérisé en ce que le bloc de matière isolante (25) comporte une série de saillies (20, 21, 22) s'érigeant à partir d'une face du talon (29) celui-ci étant pourvu d'une série de fentes (26, 27, 28) s'ouvrant, d'une part, sur la face solidaire des saillies (20, 21, 22) au voisinage d'une face de celles-ci, et d'autre part, sur la face opposée à celle pourvue desdites saillies.

3°- Organe de contact électrique mâle et boîtier de connexions électriques, selon les revendications 1 et 2, caractérisé en ce que les lumières (17, 18, 19) du boïtier (1, 1a) ont une largeur correspondant à l'épaisseur des saillies (20, 21, 22) pourvues du conducteur de manière que, lors de l'engagement des saillies dans les lumières, le conducteur soit pincé entre les bords desdites lumières et les saillies.

4°- Organe de contact électrique mâle et boîtier de connexions électriques, selon la revendication 1, caractérisé en ce que le conducteur est collé sur la saillie.

5°- Organe de contact électrique mâle et boîtier de connexions électriques, selon la revendication 1, caractérisé en ce que la saillie (60) comporte un organe de fixation (68) du conducteur.

6°- Organe de contact électrique mâle et boîtier de connexions électriques, selon la revendication 1, caractérisé en ce que la saillie (20, 21, 22, 61) a une forme allongée.

7°- Organe de contact électrique mâle et boîtier de connexions électriques, selon la revendication 1, caractérisé en ce que les moyens pour caler le talon (67) dans le logement (75) comprennent des ergots (87) prévus sur la paroi latérale interne dudit logement et destinés à coopérer avec un bord dudit talon (67).

8°- Organe de contact électrique mâle et boîtier de connexions électriques, selon la revendication 1, caractérisé en ce que les moyens pour caler le talon dans le logement comprennent un couvercle (7, 77) articulé sur un bord du boîtier et pourvu de moyens pour son verrouillage en position de fermeture sur celui-ci.

9°- Organe de contact électrique mâle et boîtier de connexions électriques, selon la revendication 3, caractérisé en ce que le couvercle (7, 77) et le corps (1,72) comportent chacun un prolongement formant un conduit pour le passage des conducteurs et pourvus de rainures (14, 15) (84, 85) pour pincer ceux-ci.

10°- Organe de contact électrique mâle et boîtier de connexions électriques, selon les revendications 1 et 5, caractérisé en ce que le bloc (60) comporte une saillie allongée (61) dont une face à son extrémité est solidaire du talon (67) qui est prolongé à ses extrémités par deux joues (62) qui forment du côté opposé au talon (67) des épaulements (63) pour délimiter le passage du conducteur, des tétons (68) étant solidaires de la saillie (61) du côté du talon (67) et au voisinage de celui-ci et constituant des organes pour la fixation du conducteur.

11°- Organe de contact électrique mâle et boîtier de connexions électriques, selon la revendication 1, carac térisé en ce que le boîtier (1, 1a, 72) est prolongé par une jupe (5, 74) s'étendant autour de la saillie (20, 21, 22, 61) et muni de moyens (53) pour la réception et la fixation d'un boîtier complémentaire (50) garni d'au moins un organe femelle de contact électrique correspondant (56).

12°- Application de l'organe de contact électrique mâle et du boîtier de connexions électriques correspondant, selon la revendication 1 et/ou l'une quelconque des revendications 2 à 11, à la réalisation de liaisons électriques depuis l'habitacle d'un véhicule à travers la portière de celui-ci, caractérisé en ce qu'elle comporte deux boîtiers (1, 1a, 72) reliés par une gaine souple dans laquelle sont logées des nappes (31, 32, 33) de matière isolante dans lesquelles s'étendent des conducteurs méplats (34), chaque nappe (31, 32, 33) étant dénudée à son extrémité libre, le bloc (60,25) disposé dans le logement de chaque boîtier (1, 1a, 72) comportant une série de saillies (20,21,22,61) et recevant ladite extrémité dénudée guidée dans les passages correspondants (26, 27 28, 63) du talon (67).

13°- Application selon la revendication 10, caractérisée en ce que les nappes ont toutes la même longueur et des replis (40,41) sont formés dans le logement pour rattraper les différences de distance entre les saillies.
